# EUROPÄISCHE PATENTSCHRIFT

(11) **EP 0 280 858 B1**
(45) Veröffentlichungstag und Bekanntmachung des Hinweises auf die Patenterteilung: **01.04.1992**
(21) Anmeldenummer: 88100746.2
(22) Anmeldetag: 20.01.1988
(51) Int. Cl.: B26F 1/36

(54) **Brieflocher**
Paper punch
Perforateur pour lettre

(30) Priorität: 02.03.1987 DE 3706695
(43) Veröffentlichungstag der Anmeldung: 07.09.1988
(73) Patentinhaber: Firma Louis Leitz, D-70469 Stuttgart (DE)
(72) Erfinder: Sixt, Gerhard, D-7252 Weil der Stadt 5 (DE)
(74) Vertreter: Wolf, Eckhard, Dr.-Ing.

(56) Entgegenhaltungen:
- GB-A- 740 305
- US-A- 1 655 315

## Beschreibung

Die Erfindung betrifft einen Brieflocher mit einem Unterteil und einem an Lagerböcken des Unterteils schwenkbar gelagerten, auf zwei am Unterteil verschiebbar geführte Lochstempel gegen die Rückstellkraft einer Feder mittels je eines Druckkörpers einwirkenden Druckhebel, wobei mindestens einer der Druckkörper in der angehobenen Stellung des Druckhebels wahlweise in eine mit einem der Lochstempel in Eingriff stehende wirksame Stellung oder eine mit dem Lochstempel außer Eingriff stehende unwirksame Stellung verschiebbar ist und beim Niederdrücken des Druckhebels in der gewählten Stellung verbleibt.

Um hartes Material oder einen Stapel von Briefbögen gleichzeitig ohne eine übermäßige Beanspruchung des Brieflochers lochen zu können, ist es an sich bekannt, zwei getrennte Druckhebel zu verwenden, die einzeln oder gemeinsam betätigt werden können.

Weiter ist ein Brieflocher der eingangs angegebenen Art bekannt (US-A-1 655 315), bei welchem eine Mehrzahl in unterschiedlichen Abständen voneinander angeordnete, unter der Einwirkung einer Feder in ihrer oberen Endstellung gehaltene Lochstempel mit Hilfe von am Druckhebel verschiebbaren Druckkörpern wahlweise mit dem Druckhebel in Eingriff gebracht werden können. Mit dieser Maßnahme können mit einfachen Mitteln unterschiedliche Lochabstände eingestellt werden. Eine Verringerung der Druckkraft beim Lochvorgang ist dort nicht beabsichtigt.

Der Erfindung liegt die Aufgabe zugrunde einen Brieflocher der eingangs angegebenen Art zu entwickeln, der mit einfachen Mitteln wahlweise eine Verringerung, vorzugsweise eine Halbierung der Druckkraft beim Lochvorgang ermöglicht und wobei der Druckkörper selbsttätig in seine wirksame Stellung zurückgelangt.

Zur Lösung dieser Aufgabe werden die im Patentanspruch 1 angegebenen Merkmale vorgeschlagen. Weitere vorteilhafte Ausgestaltungen und Weiterbildungen der Erfindung ergeben sich aus den Unteransprüchen.

Die Erfindung geht von dem Gedanken aus, daß bei einer Zwei- oder Mehrfachlochung eine geringere Druckkraft erforderlich ist, wenn die Löcher nacheinander und nicht gleichzeitig eingebracht werden. Um dies zu erreichen, wird gemäß der Erfindung vorgeschlagen, daß der Druckkörper gegen die Rückstellkraft einer weiteren Feder von seiner wirksamen Stellung in seine unwirksame Stellung verschiebbar ist, beim Niederdrücken des Druckhebels in der unwirksamen Stellung arretiert wird und nach dem Anheben des Druckhebels unter der Einwirkung der weiteren Feder selbsttätig in seine wirksame Stellung zurückgelangt.

Für den Fall, daß einem Benutzer die Lochung eines Papierstapels in einem Arbeitsgang zu schwer fällt, kann er zunächst einen der Lochstempel durch Verschieben des zugehörigen Druckkörpers entgegen der Kraft der Feder in seine unwirksame Stellung verschieben. Wenn nun ein Hub beendet ist, gelangt der Druckkörper unter der Einwirkung der Feder automatisch wieder in seine Wirkstellung, so daß ohne Unterbrechung ein zweiter Hub unter Ausführung der zweiten Lochung durchgeführt werden kann. Durch die Führung des benachbarten Lochstempels in der ersten Lochung wird erreicht, daß der vorgeschriebene Lochabstand eingehalten wird.

Gemäß einer vorteilhaften Ausgestaltung der Erfindung ist der verschiebbare Druckkörper in einer Aussparung des vorzugsweise als Druckplatte ausgebildeten Druckhebels so angeordnet, daß er in seiner wirksamen Stellung aus der Aussparung herausragt und in der unwirksamen Stellung in diese eingeschoben ist.

Der erfindungsgemäße Druckkörper weist vorteilhafterweise eine Rastfläche auf, die in der unwirksamen Stellung des Druckkörpers bei niedergedrückter Druckplatte unter der Einwirkung der Feder gegen eine am Unterteil angeordnete Gegenrast anliegt und beim Anheben des Druckhebels von dieser selbsttätig lösbar ist.

Nach einer weiteren vorteilhaften Ausgestaltung der Erfindung weist der verschiebbare Druckkörper einen Ansatz auf, der einen in der wirksamen Stellung des Druckkörpers gegen die Druckplatte anliegenden Begrenzungsanschlag aufweist und dessen dem Begrenzungsanschlag gegenüberliegende Stirnfläche gegen die Stirnfläche des Lochstempels anliegt. Die den verschiebbaren Druckkörper aufnehmende Aussparung ist dabei vorteilhafterweise schräg zur Oberseite der Druckplatte ausgerichtet. Zweckmäßig weist der Druckkörper an dem dem aus der Druckplatte herausragenden Ende gegenüberliegenden Ende in einer Aussparung eine gegen die Druckplatte sich abstützende Schraubenfeder auf.

Im folgenden wird die Erfindung anhand des in der Zeichnung in schematischer Weise dargestellten Ausführungsbeispiels näher erläutert. Es zeigen:
- Fig. 1: einen senkrechten Schnitt durch einen Brieflocher mit angehobenem Druckhebel;
- Fig. 2: eine Darstellung entsprechend Fig. 1 bei betätigtem Druckhebel mit Druckkörper in seiner wirksamen Stellung;
- Fig. 3: eine Darstellung entsprechend Fig. 1 und 2 bei betätigtem Druckhebel mit Druckkörper in seiner unwirksamen Stellung.

Der Brieflocher besteht im wesentlichen aus einem Unterteil 1 und einem an Lagerböcken 10 des Unterteils 1 angelenkten Druckhebel 2. In den Lagerböcken sind die von einer Schraubenfeder 4 umschlossenen Lochstempel 3 geführt. Auf den einen, in der Zeichnung nicht dargestellten Lochstempel wirkt in bekannter Weise ein an der Unterseite der Druckplatte 2 angeformter Druckkörper. Auf den anderen, in der Zeichnung dargestellten Lochstempel 3 wirkt der Druckkörper 5, der in einer schräg zur Oberfläche des Druckhebels 2 verlaufenden, zylindrischen oder durch Laschen 21, 21ʹ begrenzten Aussparung geführt ist und gegen die Rückstellkraft einer Schraubenfeder 8 aus der in Fig. 1 gezeichneten Stellung, also bei unbetätigtem Brieflocher bzw. vor Betätigung des Brieflochers, in die Aussparung hineingedrückt werden kann. Der Druckkörper 5 weist einen schräg zu seiner Längserstreckung sich erstreckenden Ansatz 6 mit einer Schulter 7 auf. Bei unbetätigtem Brieflocher liegt die Schulter 7 gegen die Unterseite des Druckhebels 2 an und bildet so sowohl einen Begrenzungsanschlag für die Längsbewegung des Druckkörpers 5 als auch ein Widerlager für den Ansatz 6, wenn die der Schulter 7 gegenüberliegende Stirnfläche des Ansatzes 6 bei Betätigung des Brieflochers auf den Lochstempel 4 einwirkt (vergl. Fig. 2).

Wird nun vor Betätigung des Druckhebels 2 der Druckkörper 5 unter Überwindung der Rückstellkraft der Schraubenfeder 8 in die in Fig. 3 gezeigte Stellung verschoben, so gleitet der Ansatz 6 mit seiner Rastfläche 51 an der Gegenrast 11 des Lagerbocks 10 entlang und wird in dieser Stellung festgehalten, bis der Druckhebel 2 wieder nach oben zurückgeschwenkt wird und der Druckkörper 5 unter der Einwirkung der an einem Widerlager der Druckplatte 2 sich abstützenden Schraubenfeder in seine Wirkstellung gelangt.

## Patentansprüche

1. Brieflocher mit einem Unterteil (1) und einem an Lagerböcken (10) des Unterteils (1) schwenkbar gelagerten, auf zwei am Unterteil (1) verschiebbar geführte Lochstempel (3) gegen die Rückstellkraft einer Feder (4) mittels je eines Druckkörpers (5) einwirkenden Druckhebel (2), wobei mindestens einer der Druckkörper (5) in der angehobenen Stellung des Druckhebels (2) wahlweise in eine mit einem der Lochstempel (3) in Eingriff stehende wirksame Stellung oder eine mit dem Lochstempel (3) außer Eingriff stehende unwirksame Stellung verschiebbar ist und beim Niederdrücken des Druckhebels (2) in der gewählten Stellung verbleibt, **dadurch gekennzeichnet,** daß der Druckkörper (5) gegen die Rückstellkraft einer weiteren Feder (8) von seiner wirksamen Stellung in seine unwirksame Stellung verschiebbar ist, nach Verschiebung in die unwirksame Stellung beim Niederdrücken des Druckhebels (2) in dieser Stellung arretiert wird und nach dem Anheben des Druckhebels (2) unter Einwirkung der weiteren Feder (8) selbsttätig in seine wirksame Stellung zurückgelangt.

2. Brieflocher nach Anspruch 1, dadurch gekennzeichnet, daß der verschiebbare Druckkörper (5) in einer Aussparung des Druckhebels (2) so angeordnet ist, daß er in seiner wirksamen Stellung aus der Aussparung herausragt und in der unwirksamen Stellung in diese eingeschoben ist.

3. Brieflocher nach Anspruch 1 oder 2, dadurch gekennzeichnet, daß der Druckkörper (5) eine Rastfläche (51) aufweist, die in der unwirksamen Stellung des Druckkörpers (5) bei niedergedrücktem Druckhebel (2) unter der Einwirkung der Feder gegen eine am Unterteil (1) angeordnete Gegenrast (11) anliegt und beim Anheben des Druckhebels (2) von dieser selbsttätig lösbar ist.

4. Brieflocher nach einem der Ansprüche 1 bis 3, dadurch gekennzeichnet, daß der Druckkörper (5) einen Ansatz (6) aufweist, der einen in der wirksamen Stellung des Druckkörpers (5) gegen den Druckhebel (2) anliegenden Begrenzungsanschlag (7) aufweist und dessen dem Begrenzungsanschlag (7) gegenüberliegende Stirnfläche gegen die Stirnfläche des Lochstempels (3) anliegt.

5. Brieflocher nach Anspruch 2 oder nach einem der auf Anspruch 2 bezogenen Ansprüche 3 oder 4, dadurch gekennzeichnet, daß die den Druckkörper (5) aufnehmende Aussparung schräg zur Oberseite des Druckhebels verläuft.

6. Brieflocher nach einem der Ansprüche 1 bis 5, dadurch gekennzeichnet, daß der Druckkörper (5) an seinem dem über den Druckhebel (2) überstehenden Ende gegenüberliegenden Ende als weitere Feder eine in einer Aussparung angeordnete, gegen den Druckhebel (2) sich abstützende Schraubenfeder (8) aufweist.

7. Brieflocher nach einem der Ansprüche 1 bis 6, dadurch gekennzeichnet, daß der Druckkörper (5) einen zylindrischen Schaft aufweist.

## Claims

1. Paper perforator with a bottom part (1) and a pressure lever (2) which is swivel-mounted on pillow blocks (10) of the bottom part (1) and acts against the restoring force of a spring (4), by means of a respective pressure element (5), on two hole punches (3) displaceably set on the bottom part (1), at least one of the pressure elements (5) when the pressure lever (2) is raised being displaceable as required into an operational position in engagement with one of the hole punches (3) or an inoperational position out of engagement with the hole punch (3) and remaining in the position selected when the pressure lever (2) is depressed,
characterised in that the pressure element (5) is displaceable against the restoring force of an additional spring (8) from its operational position into its inoperational position, after displacement into the inoperational position is locked in this position when the pressure lever (2) is depressed, and after the pressure lever (2) is raised is automatically returned by the additional spring (8) to its operational position.

2. Paper perforator according to claim 1, characterised in that the displaceable pressure element (5) is so disposed in a recess of the pressure lever (2) that in its operational position it protrudes from the recess and in the inoperational position it is inserted therein.

3. Paper perforator according to claim 1 or 2, characterised in that the pressure element (5) incorporates a locking surface (51) which, when the pressure element (5) is in the inoperational position with the pressure lever (2) depressed, rests against a mating locking point (11) disposed on the bottom part (1) under the action of the spring, and when the pressure lever (2) is raised is automatically releasable therefrom.

4. Paper perforator according to one of claims 1 to 3, characterised in that the pressure element (5) incorporates a lug (6) exhibiting a limit stop (7) which when the pressure element (5) is in the operational position rests against the pressure lever (2) and of which the end face opposite the limit stop (7) rests against the end face of the hole punch (3).

5. Paper perforator according to claim 2 or to one of Claims 3 or 4 based on claim 2, characterised in that the recess accommodating the pressure element (5) runs at an angle to the upper face of the pressure lever.

6. Paper perforator according to one of claims 1 to 5, characterised in that at its end opposite the end that protrudes beyond the pressure lever (2), the pressure element (5) incorporates, as the additional spring, a helical spring (8) disposed in a recess and resting against the pressure lever (2).

7. Paper perforator according to one of claims 1 to 6, characterised in that the pressure element (5) incorporates a cylindrical shank.

## Revendications

1. Perforateur de papier à lettres comprenant une partie inférieure (1) et un levier de pression (2) qui, monté basculant sur des supports (10) de la partie inférieure (1), agit au moyen de poussoirs respectifs (5), à l'encontre de la force de rappel d'un ressort (4), sur deux poinçons (3) guidés de façon à pouvoir coulisser dans la partie inférieure (1), au moins l'un des poussoirs (5) pouvant, dans la position relevée du levier de pression (2), être amené par coulissement sélectivement, soit dans une position active de mise en prise avec l'un des poinçons (3), soit dans une position inactive et hors de prise avec le poinçon (3), et restant, lors de l'abaissement du levier de pression (2), dans la position choisie, caractérisé en ce que le poussoir (5) peut être amené par coulissement, à l'encontre de la force de rappel d'un autre ressort (8) à partir de sa une position active dans une position inactive et est retenu après cette amenée dans la position inactive, lors de l'abaissement du levier de pression (2), dans cette position pour revenir, après le relèvement du levier de pression (2), sous l'action de l'autre ressort (8) automatiquement à sa position active.

2. Perforateur de papier selon la revendication 1, caractérisé en ce que le poussoir (5) susceptible de coulisser est monté dans un évidement du levier de pression (2) de telle manière que dans sa position active il fasse saillie hors de l'évidement et que dans sa position inactive il se trouve glissé dans ce dernier.

3. Perforateur de papier selon la revendication 1 ou 2, caractérisé en ce que le poussoir (5) présente une surface d'arrêt (51) qui dans la position inactive du poussoir (5), le levier de pression (2) étant abaissé, prend appui sous l'action du ressort (8) contre une surface d'arrêt complémentaire (11) prévue sur la partie inférieure (1) et peut, lors du relèvement du levier de pression (2), se dégager automatiquement de celui-ci.

4. Perforateur de papier selon l'une quelconque des revendications précédentes, caractérisé en ce que le poussoir (5) présente une saillie (6) qui comporte une butée (7) formant limite, prenant appui dans la position active du poussoir (5) contre le levier de pression (2), et dont la surface frontale opposée à la butée formant limite (7) prend appui contre la face frontale du poinçon (3).

5. Perforateur de papier selon la revendication 2 ou selon la revendication 3 ou 4 se rapportant à la figure 2, caractérisé en ce que l'évidement recevant le poussoir 5 s'étend obliquement par rapport au côté supérieur du levier de pression.

6. Perforateur de papier selon l'une quelconque des revendications précédentes, caractérisé en ce que le poussoir (5) présente, à son extrémité opposée à l'extrémité faisant saillie au-delà du levier de pression (2), en tant qu'autre ressort un ressort hélicoïdal (8) monté dans un évidement et prenant appui contre le levier de pression (2).

7. Perforateur de papier selon l'une quelconque des revendications précédentes, caractérisé en ce que le poussoir (5) présente un fût cylindrique.
